# EUROPÄISCHE PATENTSCHRIFT

(11) **EP 2 162 339 B1**
(45) Veröffentlichungstag und Bekanntmachung des Hinweises auf die Patenterteilung: **03.07.2013**
(21) Anmeldenummer: 08749396.1
(22) Anmeldetag: 08.05.2008
(51) Int. Cl.: B61L 3/12

(54) **VORRICHTUNG ZUR ÜBERTRAGUNG VON DATEN ZWISCHEN EINER FEST INSTALLIERTEN DATENÜBERTRAGUNGSEINHEIT UND EINEM BEWEGLICHEN OBJEKT**
DEVICE AND TRANSFER OF DATA BETWEEN AN IMMOVABLY INSTALLED DATA TRANSMISSION UNIT AND A MOVABLE OBJECT
DISPOSITIF DE TRANSMISSION DE DONNÉES ENTRE UNE UNITÉ DE TRANSMISSION DE DONNÉES FIXE ET UN OBJET MOBILE

(30) Priorität: 05.06.2007 EP 07011023
(43) Veröffentlichungstag der Anmeldung: 17.03.2010
(73) Patentinhaber: Siemens Schweiz AG, 8047 Zürich (CH)
(72) Erfinder: SCHMID, Rolf, CH-8712 Stäfa (CH)
(74) Vertreter: Fischer, Michael
(86) Internationale Anmeldenummer: PCT/EP2008/003703
(87) Internationale Veröffentlichungsnummer: WO 2008/148450

(56) Entgegenhaltungen:
- EP-A- 1 674 371
- DE-A1- 3 045 038
- DE-B3- 10 338 311
- STAMM B ET AL: "EUROLOOP-VORSCHLAG VON SIEMENS FUER ERTMS/ETCS" SIGNAL + DRAHT, TELZLAFF VERLAG GMBH. DARMSTADT, DE, Bd. 90, Nr. 5, Mai 1998 (1998-05), Seiten 5-9, XP001035292 ISSN: 0037-4997
- LUNDBERG P: "EUROBALISE TRANSMISSION SYSTEM, A TECHNICAL OVERVIEW" IRSE NEWS, INSTITUTION OF RAILWAY SIGNAL ENGINEERS,, GB, 9. Oktober 2002 (2002-10-09), Seiten 1-6, XP001246783

## Beschreibung

Die vorliegende Erfindung betrifft eine Vorrichtung zur Übertragung von Daten zwischen einer fest installierten Datenübertragungseinheit und einem beweglichen Objekt.

Die heutige Infrastruktur von Eisenbahnunternehmen zeichnet sich hinsichtlich der eingesetzten Zugsicherungssysteme durch eine hohe Proprietarität und dadurch bedingt durch eine Vielzahl unterschiedlicher Altsysteme aus. Die mit diesen Zugsicherungssystemen eingesetzten im Gleisbereich installierten Komponenten, wie Achszähler, Gleisstromkreise, Linienleiter, Punkt-Balisen, Weichen, Signale sowie die für diese Komponenten vorgesehenen dezentralen Steuerungs- und Überwachungseinheiten, werden in der Regel aus einem Stellwerk oder einer Leitstelle mit elektrischer Energie versorgt. Aus Kostengründen sind bei der Verlegung der Kabelanlagen in der Regel nur Kabel mit der gerade erforderlichen Adernanzahl verlegt worden. Bei einer Ablösung von passiven Altsystemen, wie z.B. des in der Schweiz unter dem Namen SIGNUM eingesetzten Zugsicherungssystems, durch Neusysteme mit abgesetzten gleisseitig angeordneten Steuerungseinheiten und einer Datenübertragung mit Balisen, die zum Teil fernab von Punkten mit Zugang zum öffentlichen Stromnetz angeordnet sind, fehlen in den Kabelanlagen häufig Adern zur elektrischen Versorgung der Komponenten.

Mit der Einführung des European Train Control Systems (ERTMS/ETCS; kurz: ETCS) wird das Bedürfnis des Einsatzes von Balisen an räumlich abgesetzten Ort ansteigen. Ein technischer Überblick über das Zugsicherungssystem mit Euro-Balisen wird von Lundberg, Per: "Eurobalise Transmission System, A technical overview", IRSE News, Institution of Railway Signal Engineers, GB, 9 October 2002, pages 1 to 6, XP001246783, gegeben. Ferner zeigt die deutsche Patentschrift DE 103 38 311 B3 eine Transponder- und eine Balisen-Einrichtung, bei denen die Leistungsstärke eines von der Lokomotive ausgesendeten Telepowering-Signals in Abhängigkeit von der Geschwindigkeit der Lokomotive eingestellt wird, wobei die Leistungsstärke mit Zunahme der Geschwindigkeit ebenfalls zunehmend ausgestaltet ist.

Grundsätzlich ist es aber auch bei den aus dem Stand der Technik heraus bekannten Systems so, neue Kabel zu verlegen sind, was aufwendig und kosten- und wartungsintensiv ist.

Der vorliegenden Erfindung liegt daher die Aufgabe zugrunde, eine Vorrichtung zur Übertragung von Daten zwischen einer fest installierten Datenübertragungseinheit und einem beweglichen Objekt anzugeben, die in kosten- und wartungsoptimierter Weise sogar bis zu einem autarken Betrieb gestaltbar ist.

Diese Aufgabe wird erfindungsgemäss durch eine Vorrichtung zur Übertragung von Datentelegrammen zwischen einer im Gleisbereich installierten Datenübertragungseinheit, insbesondere eine Balise, und einem Schienenfahrzeug, umfassend:
a) die Datenübertragungseinheit, welche eine Luftschnittstelle zur Übertragung der Datentelegramme auf das Schienenfahrzeug und/oder zum Empfang von Daten des Schienenfahrzeugs umfasst,
b) eine Elektronik-Einheit, die eine Sensoreinrichtung zur Detektion einer Annäherung des Schienenfahrzeugs an die Datenübertragungseinheit mithilfe eines von dem Schienenfahrzeug abgestrahlten Signals, insbesondere eines Tele-Powering-Signals, und eine Datenverarbeitungseinheit aufweist, wobei die Elektronik-Einheit die Datenübertragungseinheit steuert und überwacht; und c) eine Antenne, die der Datenübertragungseinheit in Fahrtrichtung des Schienenfahrzeugs gesehen vorgeordnet ist, und die an die Elektronik-Einheit angeschlossen ist, wobei die Antenne das von dem Schienenfahrzeug abgestrahlte Signal empfängt und somit die Annäherung des Schienenfahrzeugs detektiert, wobei die Datenverarbeitungseinheit an die Sensoreinrichtung gekoppelt ist und eine Logik aufweist, so dass bei einer Erkennung der Annäherung des Schienenfahrzeugs an die Datenübertragungseinheit die Datenübertragungseinheit für einen vorbestimmten Zeitraum aktiviert wird.

Diese Vorgehensweise respektive Ausgestaltung der Vorrichtung ermöglicht es, die Datenübertragungseinheit trotz vollständig gewährleisteter Funktionalität mit besonders geringer Leistungsaufnahme zu betreiben. Bei einem Datenübertragungsverfahren nach ETCS/ETRMS Level 1 oder Limited Supervision wird dabei beispielsweise eine Ortsinformation, Geschwindigkeitsinformationen für den nachfolgenden Streckenabschnitt und/oder Bremskurven auf das Schienenfahrzeug übertragen. Besonders auf Nebenstrecken oder auch wenig frequentierten Hauptstrecken ergeben sich dabei bevorzugte Anwendungsgebiete der Erfindung, weil die Vorrichtung und die Datenübertragungseinheit hier nur wenige Male pro Stunde kurzzeitig aktiviert werden müssen und ansonsten in einem möglichst stromsparenden Stand-By-Modus betrieben werden können.

Zur weiteren Optimierung des Stromverbrauchs der Vorrichtung respektive auf der Datenübertragungseinheit kann es in einer vorteilhaften Ausgestaltung der Erfindung vorgesehen sein, dass der vorbestimmbare Zeitraum der Aktivierung in Abhängigkeit von der Annäherungsgeschwindigkeit des beweglichen Objekts und/oder der Überfahrgeschwindigkeit des beweglichen Objekts über die Datenübertragungseinheit bestimmbar ist. Dies setzt dann voraus, dass die Sensoreinheit über eine derartige Orts/Zeit-auflösende Funktionalität verfügt, die es erlaubt, die Überfahrgeschwindigkeit des beweglichen Objekts zu bestimmen. Ein Mittelwert für die Überfahrgeschwindigkeit kann beispielsweise aus der Zeitdauer bestimmt werden, die das bewegliche Objekt benötigt, sich von dem Ort der ersten Detektion der Annäherung zum Standort der Datenübertragungseinheit zu bewegen.

In einer weiteren zweckmässigen Ausgestaltung der Erfindung kann die Sensoreinrichtung eine Antenne aufweisen, mit der ein von dem beweglichen Objekt abgestrahltes Signal detektierbar ist. Für den Eisenbahnbetrieb ist es daher zweckmässig, wenn die Sensoreinrichtung so abgestimmt ist, dass das von dem beweglichen Objekt abgestrahlte Signal, welches eine Sendekeule mit einer Frequenz im Bereich von 27 MHz aufweist, detektiert werden kann. Dieses sogenannte Tele-Powering-Signal wird von dem an der Spitze eines Zuges oder einer Zugkomposition fahrenden Fahrzeug, also Lokomotive oder Steuerwagen, permanent abgestrahlt, um bespielsweise an Transparentdaten-Balisen die Aussendung von Telegrammen zu triggern, mit denen der anliegende Signalbegriff auf den Führerstand an der Zugspitze übertragen wird. Zugleich wird dieses Signal auch genutzt (wie der eigentliche Name auch impliziert), um eine Festdaten-Balise während der Annäherungsphase mit einer für die Aussendung des Telegramms ausreichende Menge an elektrische Leistung, die auf der Balise induktiv aus dem Telepowering-Signal gewonnen wird, zu versorgen.

Die Mehrfachaktivierung der gleisseitigen Komponente wird durch ein Sperrzeitfilter der Datenübertragungseinheit, aktiviert durch die erste Fahrzeugantenne, verhindert. Dies wird bei der Überfahrt eines Zuges, der beispielsweise aus mehreren Zugkompositionen (zusammengesetzte Zugseinheiten mit angehängten Loks) besteht, für die Leistungsoptimierung benötigt.

In einer zweckmässigen Weiterbildung der Erfindung ist vorrichtungsseitig ein Energiespeicher vorgesehen, der über ein Photovoltaik-Element und/oder eine Auskopplung von Blindströmen eines Traktionssystems des beweglichen Objekts und/oder eine Auskopplung von Strömen und/oder einen (Fahrt)-Windgenerator speisbar ist. Diese Ausgestaltung ermöglicht es, die Datenübertragungseinheit auch an abgesetzten Orten ausreichend mit elektrischer Leistung versorgen zu können, ohne dass das Verlegen separater elektrischer Zuleitungskabel, beispielsweise von einem Stellwerk abgehend, notwendig ist. Eine derartige Datenübertragungseinheit ist daher energetisch autark betreibbar.

Besonders bei derartig autark betriebenen Datenübertragungseinheiten ist der vorsichtige Umgang mit der zur Verfügung stehenden elektrischen Energie essentiell für deren Betrieb. So können zum Beispiel Kontaktabfragen an eine mit der Datenübertragungseinheit assozierte elektrotechnische Komponente, wie z.B. ein Relais, in Abhängigkeit vom Ladezustand des Energiespeichers ausführbar sein. Derartige Relais sind beispielsweise in Eisenbahnsicherungsanlagen noch weit verbreitet. So kann es beispielsweise vorgesehen sein, dass die Frequenz von Kontaktabfragen mit abnehmendem Ladezustand ebenfalls abnimmt und beispielsweise unterhalb eines vordefinierbaren Schwellenwertes auch ganz unterbleibt und nur bei detektierter Annäherung eines Schienenfahrzeuges durchgeführt wird.

Ein weiterer besonders schonender Umgang mit der zur Verfügung stehenden elektrischen Leistung wird erzielt, wenn Kontaktreinigungen bei einer mit der Datenübertragungseinheit assozierte elektrotechnische Komponente, wie z.B. ein Relais, in Abhängigkeit vom Ladezustand des Energiespeichers ausführbar sind. Aufgrund des Einsatzes von Relais unter allen Witterungsbedingungen und Alterungserscheinungen kann es zu einer Oxidation der Relaiskontakte kommen, die zu einem fehlerhaften Auslesen der Signalbegriffe führen kann. Auch wenn diese Art der Störung wegen der in Antwort darauf eingeleiteten Zwangsbremsung des Zuges keine negativen sicherheitrelevanten Auswirkungen hat, wird doch der Betrieb des Schienenverkehrs gestört, weil der Führer des Schienenfahrzeugs nun mehr persönlich Kontakt mit dem Stellwerkspersonal aufzunehmen muss, um den Signalbegriff fernmündlich übermittelt zu bekommen. Abhilfe gegen diese Oxidierung schafft daher die Kontaktfrittung, bei der beispielsweise Ströme in der Grössenordnung von 50 mA bei einer Spannung von 24 Volt auf den Kontaktkreis gegeben werden. Auch hier gilt wieder, dass beispielsweise die Frequenz die Kontaktfrittung mit abnehmendem Ladezustand ebenfalls abnimmt.

Ungeachtetdessen kann es aber vorgesehen sein, dass Kontaktabfragen an eine mit der Datenübertragungseinheit assozierte elektrotechnische Komponente, wie z.B. ein Relais, immer unmittelbar vor einer Überfahrt des beweglichen Objekts über die Datenübertragungseinheit ausführbar sind.

Aus Auslegungsgründen ist es daher besonders zweckmässig, wenn die Sensoreinheit räumlich und datenverarbeitungsmässig so ausgestaltet ist, dass zwischen der Detektion einer Annäherung des beweglichen Objekt an die Datenübertragungseinheit und der Überfahrt des beweglichen Objekts über die Datenübertragungseinheit im Rahmen einer maximalen Auslegungsgeschwindigkeit für den Streckenabschnitt zumindest ein vorgebbarer Restzeitraum verbleibt. Mit anderen Worten heisst dies, dass selbst bei einer Annäherung und überfahrt des beweglichen Objekts mit maximaler Geschwindigkeit der Detektionsort und die Datenübertragungseinheit so weit auseinanderliegend angeordnet sind, dass dieser Restzeitraum garantiert ist. Die Dauer diese Restzeitraums kann sich beispielsweise aus der Zeitdauer für den Systemstart der Datenübertragungseinheit, aus der Zeitdauer für die Kontaktabfrage sowie aus einem zusätzlichen Sicherheitszeitraum ergeben.

Als ein zweckmässiges Mittel zur Erfassung der Annäherung des beweglichen Objekts kann die Sensoreinheit einen Linienleiter und/oder ein Koaxialkabel umfassen. Derartige Elemente sind problemlos in der Lage, beispielsweise die von der Zugspitze abgestrahlte 27 MHz-Signalkeule des Telepowering-Signals zu detektieren.

Vorteilhafte Ausgestaltungen der Erfindung sind in weiteren Ansprüchen angegeben.

Die Erfindung wird nachfolgend anhand der Zeichnung beispielsweise näher erläutert. Dabei zeigen:
- Figur 1: in schematischer Darstellung eine Annäherung eines Schienenfahrzeug an eine Balise;
- Figur 2: in schematischer Darstellung den Aufbau einer Vorrichtung zum besonders stromsparenden Betrieb der in Figur 1 gezeigten Balise.

Figur 1 zeigt in schematischer Darstellung ein Schienenfahrzeug 2, das sich auf einem Gleis 4 in der zeichnerischen Darstellung von links nach rechts bewegt. Das Schienenfahrzeug 2 strahlt mit einer Fahrzeugantenne 6 ein Telepowering-Signal TP mit einer Frequenz von 27,095 MHz permanent ab, wie dies zum ETCS-Subset 034 beschrieben ist. Üblicherweise wird dieses Telepowering-Signal TP genutzt, um mit der abgestrahlten Leistung Daten-Telegramme DT von Festdaten-Balisen 9 (vgl. Figur 2) abzurufen, die beispielsweise eine genaue Ortsinformation enthalten.

Gemäss der vorliegenden Erfindung befindet sich auch hier eine Balise 8 im Gleis 4. Diese Balise 8 ist jedoch als Transparentdaten-Balise ausgestaltet, d.h. diese Balise 8 kann unterschiedliche von einem anliegenden Signalbegriff abhängige Daten-Telegramme DT auf das Schienenfahrzeug 2 übertragen. Der Balise 8 ist in Fahrtrichtung des Schienenfahrzeugs 2 gesehen eine Antenne 10 vorgeordnet, die an eine gleisseitige Elektronik-Einheit 12, die auch die Balise 8 steuert und überwacht, angeschlossen ist. Die Antenne 10 ermöglicht es hier, das Telepowering-Signal TP zu empfangen und somit eine Annäherung des Schienenfahrzeugs 2 zu detektieren, bevor dieses während seiner Überfahrt über die Balise 8 das von der Balise 8 abgestrahlte Datentelegramm DT empfängt. Auf diese Weise wird diese Detektion des Telepowering-Signals TP vorliegend genutzt, um Teile der in Figur 2 gezeigten Vorrichtung für eine vorgebbare Zeitspanne aus einem Stand-By-Modus in den aktiven Zustand zu überführen und so nur eine möglichst geringe elektrische Leistung zu verbrauchen.

Die in Figur 2 schematisch und detaillierter dargestellte Vorrichtung 20 dient der Übertragung der Datentelegramme DT zwischen der fest installierten Balise 8 und dem Schienenfahrzeug 2. Die Vorrichtung 20 umfasst daher die Balise 8, welche eine Luftschnittstelle zur Übertragung von der Datentelegramme DT auf das Schienenfahrzeug 2 aufweist. Grundsätzlich wäre es auch möglich, dass von dem Schienenfahrzeug 2 auch Daten auf die Balise 8 übertragen werden könnten. Die Vorrichtung 20 umfasst weiter die gleisseitige Elektronik-Einheit 12, die eine Sensoreinrichtung 22 zur Detektion einer Annäherung des Schienenfahrzeugs 2 an die Balise 8 mithilfe des oben beschriebenen Telepowering-Signals TP und eine Datenverarbeitungseinheit 24 umfasst, deren Logik so ausgestaltet ist, dass bei einer Erkennung der Annäherung des Schienenfahrzeugs 2 an die Balise 8 für einen vorbestimmbaren Zeitraum aktiviert wird. Richtig gesprochen muss im Grunde die gesamte gleisseitige Elektronik-Einheit 12 aktiviert werden, damit ein Signalbegriff an Relaiskontakten 26 ausgelesen werden kann und dann ein dem Signalbegriff entsprechendes Datentelegramm DT aus einem Telegrammspeicher 28 abgerufen und von einem Schnittstellen-Treiber 30, der die sogenannte Schnittstelle "C" bedient, an die Balise 8 zur Abstrahlung übertragen wird. Ein weiterer Bestandteil der Vorrichtung 20 ist die Antenne 10, die mit der Sensoreinheit 22 verbunden ist. Wie schon voranstehend erwähnt, kann die Sensoreinheit 22 mit dieser Antenne 10 das Telepowering-Signal TP empfangen und entsprechend detektieren. Nach der Detektion benachrichtigt die Sensoreinheit 22 eine Leistungssteuereinheit 32, die energieseitig mit einem Solarmodul 34, einem Energiespeicher 36 und einer parasitären Sekundarwicklung 38 eines Signallampenstromkreises 40 für ein Signal 42 verbunden ist. Diese Leistungssteuereinheit 32 dient zur Verwaltung der zur Verfügung stehenden elektrischen Leistung in dem Sinne, dass sie nach der Detektion für eine vorgegebene Zeitdauer alle zur Erstellung und Aussendung des Datentelegramms DT erforderlichen Einheiten einschaltet.

Diese Vorgehensweise respektive Ausgestaltung der Vorrichtung 20 ermöglicht es, die Balise 8 trotz vollständig gewährleisteter Funktionalität mit besonders geringer Leistungsaufnahme zu betreiben. Bei einem Datenübertragungsverfahren nach ETCS/ETRMS Level 1 oder Limited Supervision wird dabei beispielsweise als Datentelegramm DT eine Ortsinformation, Geschwindigkeitsinformationen für den nachfolgenden Streckenabschnitt und/oder Bremskurven auf das Schienenfahrzeug 2 übertragen. Besonders auf Nebenstrecken oder auch wenig frequentierten Hauptstrecken ergeben sich dabei bevorzugte Anwendungsgebiete dieser Erfindung, weil die Balise 8 hier nur wenige Male pro Stunde kurzzeitig aktiviert werden muss und ansonsten in einem möglichst stromsparenden Stand-By-Modus betrieben werden kann.

Zur weiteren Optimierung des Stromverbrauch auf der Vorrichtung 20 wird der vorbestimmbare Zeitraum der Aktivierung in Abhängigkeit von der Annäherungsgeschwindigkeit des Schienenfahrzeugs 2 und/oder der Überfahrgeschwindigkeit des Schienenfahrzeugs 2 über die Balise 8 bestimmt. Dies setzt dann voraus, dass die Sensoreinheit 22 über eine derartige Orts/Zeit-auflösende Funktionalität verfügt, die es erlaubt, die Überfahrgeschwindigkeit des beweglichen Objekts zu bestimmten, Ein Mittel für die Überfahrgeschwindigkeit kann beispielsweise aus der Zeitdauer bestimmt werden, die das Schienenfahrzeug 2 benötigt, sich von einem Ort P der ersten Detektion der Annäherung zum Standortort PB der Balise 8 zu bewegen.

Um die Mehrfachaktivierung der Balise 8 bei der Überfahrt des Schienenfahrzeugs 2, das beispielsweise aus mehreren Zugkompositionen zusammengesetzt ist, vermeiden zu können, wird ein Sperrzeitfilter von der ersten Antenne ausgelöst.

Wie in Figur 2 gezeigt, ist der Energiespeicher 36 über das Photovoltaik-Element 34 und/oder eine Auskopplung von Strömen aus dem Signallampenstromkreis 40 speisbar. Ergänzend könnte auch noch eine Auskopplung von Blindströmen eines Traktionssystems des Schienenfahrzeugs 2 und/oder ein (Fahrt)-Windgenerator zur Speisung vorgesehen sein. Diese Ausgestaltung eznmöglicht es, die Vorrichtung 20 auch an abgesetzten Orten ausreichend mit elektrischer Leistung versorgen zu können, ohne dass das Verlegen von separaten elektrischen Zuleitungskabeln, beispielsweise von einem Stellwerk abgehend, notwendig ist. Eine derartige Vorrichtung 20 ist daher energetisch autark betreibbar.

Besonders bei derartig autark betriebenen Vorrichtungen 20 ist der vorsichtige Umgang mit der zur Verfügung stehenden elektrischen Leistung essentiell für deren Betrieb. So werden zum Beispiel die Abfragen der Relaiskontakte 26 in Abhängigkeit vom Ladezustand des Energiespeichers 36 ausgeführt. So kann es beispielsweise vorgesehen sein, dass die Frequenz von Kontaktabfragen mit abnehmendem Ladezustand ebenfalls abnimmt und die Kontaktabfrage beispielsweise unterhalb eines vordefinierbaren Schwellenwertes auch ganz unterbleibt und nur bei detektierter Annäherung des Schienenfahrzeuges 2 durchgeführt wird.

Ein weiterer besonders schonender Umgang mit der zur Verfügung stehenden elektrischen Leistung wird erzielt, indem Reinigungen an den Relaiskontakten 26 in Abhängigkeit vom Ladezustand des Energiespeichers 36 ausgeführt werden. Aufgrund des Einsatzes von Relais unter allen Witterungsbedingungen kann es zu einer Oxidation der Relaiskontakte 26 kommen, die zu einem fehlerhaften Auslesen der Signalbegriffe führen kann. Abhilfe gegen diese Oxidierung schafft daher die Kontaktfrittung, bei der ein Relaiskontaktversorger 42 so von der Leistungssteuerungseinheit 32 gesteuert wird, dass Stromgenerierer 44 Ströme in der Grössenordnung von 100 mA bei einer Spannung von 24 Volt auf die Relaiskontakte 26 einprägen. Auch hier gilt wieder, dass beispielsweise die Frequenz die Kontaktfrittung mit abnehmendem Ladezustand ebenfalls abnimmt.

Zur richtigen Auslegung der Vorrichtung ist die Sensoreinheit 22 inkl. der ihr zugeordneten Antenne 10 räumlich und datenverarbeitungsmässig so ausgestaltet, dass zwischen der Detektion einer Annäherung am Ort P und der Überfahrt am Standort PB der Balise 8 im Rahmen der maximalen Auslegungsgeschwindigkeit für diesen Streckenabschnitt zumindest ein vorgebbarer Restzeitraum verbleibt. Mit anderen Worten heisst dies, dass selbst bei einer Annäherung und Überfahrt des Schienenfahrzeugs 2 mit maximaler Geschwindigkeit der Detektionsort P und der Standort PB der Balise so weit auseinanderliegend angeordnet sind, dass dieser Restzeitraum garantiert ist. Die Dauer diese Restzeitraums kann sich beispielsweise aus der Zeitdauer für den Systemstart der Vorrichtung 20, aus der Zeitdauer für die Kontaktabfrage sowie aus einem zusätzlichen Sicherheitszeitraum ergeben.

## Patentansprüche

1. Vorrichtung (20) zur Übertragung von Datentelegrammen (DT) zwischen einer im Gleisbereich installierten Datenübertragungseinheit (8), insbesondere eine Balise, und einem Schienenfahrzeug (2), umfassend:
a) die Datenübertragungseinheit (8), welche eine Luftschnittstelle zur Übertragung der Datentelegramme (DT) auf das Schienenfahrzeug (2) und/oder zum Empfang von Daten (DT) des Schienenfahrzeugs (2) umfasst,
b) eine Elektronik-Einheit (12), die eine Sensoreinrichtung (22) zur Detektion einer Annäherung des Schienenfahrzeugs (2) an die Datenübertragungseinheit (8) mithilfe eines von dem Schienenfahrzeug (2) abgestrahlten Signals (TP), insbesondere eines Tele-Powering-Signals, und eine Datenverarbeitungseinheit (24) aufweist, wobei die Elektronik-Einheit (12) die Datenübertragungseinheit (8) steuert und überwacht; und
c) eine Antenne (10), die der Datenübertragungseinheit (8) in Fahrtrichtung des Schienenfahrzeugs (2) gesehen vorgeordnet ist, und die an die Elektronik-Einheit (12) angeschlossen ist, wobei die Antenne (10) das von dem Schienenfahrzeug (2) abgestrahlte Signal (TP) empfängt und somit die Annäherung des Schienenfahrzeugs (2) detektiert, wobei die Datenverarbeitungseinheit (24) an die Sensoreinrichtung (22) gekoppelt ist und eine Logik aufweist, so dass bei einer Erkennung der Annäherung des Schienenfahrzeugs (2) an die Datenübertragungseinheit (8) die Datenübertragungseinheit (8) für einen vorbestimmten Zeitraum aktiviert wird.

2. Vorrichtung (20) nach Anspruch 1,
**dadurch gekennzeichnet, dass**
der vorbestimmbare Zeitraum der Aktivierung in Abhängigkeit von der Annäherungsgeschwindigkeit des Schienenfahrzeugs (2) und/oder der Uberfahrgeschwindigkeit des Schienenfahrzeugs (2) über die Datenübertragungseinheit (8) bestimmbar ist.

3. Vorrichtung (20) nach Anspruch 1 oder 2,
**dadurch gekennzeichnet, dass**
die Sensoreinrichtung (22) so abgestimmt ist, dass das von dem Schienenfahrzeug (2) abgestrahlte Signal (TP), welches eine Sendekeule mit einer Frequenz im Bereich von 27 MHz aufweist, detektierbar ist.

4. Vorrichtung (20) nach einem der Ansprüche 1 bis 3,
**dadurch gekenntzeichnet, dass**
nach einer Überfahrt einer ersten Antenne des Schienenfahrzeugs ein definiertes Sperrzeitfilter aktivierbar ist, so dass die Vorrichtung während der Sperrzeitfilterzeit im Standby-Modus gehalten wird.

5. Vorrichtung (20) nach einem der Ansprüche 1 bis 4,
**dadurch gekennzeichnet, dass**
ein Energiespeicher (36) vorgesehen ist, der über ein Photovoltaik-Element (34) und/oder eine Auskopplung von Blindströmen eines Traktionssystens des Schienenfahrzeugs (2) und/oder eine Auskopplung (38) von Strömen und/oder einen Windgenerator speisbar ist.

6. Vorrichtung (20) nach Anspruch 5,
**dadurch gekennzeichnet, dass**
in Abhängigkeit von Ladezustand des Energiespeichers (36) Kontaktabfragen an eine mit der Datenübertragungseinheit assozierte elektrotechnische Komponente (26), wie z.3. ein Relais, ausführbar sind.

7. Vorrichtung (20) nach Anspruch 5 oder 6,
**dadurch gekennzeichnet, dass**
in Abhängigkeit vom Ladezustand des Energiespeichers (36) Kontaktreinigungen bei einer mit der Datenübertragungseinheit assozierte elektrotechnische Komponente (26), wie z.B. ein Relais, ausführbar sind.

8. Vorrichtung (20) nach Anspruch 7,
**dadurch gekenntzeichnet, dass**
die Kontaktreinigung in Form einer Kontaktfrittung, durchführbar ist.

9. Vorrichtung (20) nach einem der Ansprüche 1 bis 8,
**dadurch gekennzeichnet, dass**
Kontaktabfragen an eine mit der Datenübertragungseinheit (8) assozierte elektrotechnische Komponente (26), wie z.B. ein Relais, unmittelbar vor einer Überfahrt des Schienenfahrzeugs (2) über die Datenübertragungseihheit (8) ausführbar sind.

10. Vorrichtung (20) nach einem der Ansprüche 1 bis 9,
**dadurch gekennzeichnet, dass**
die Sensoreinheit (22) räumlich und datenverarbeitungsmäss so ausgestaltet ist, dass zwischen der Detektion einer Annäherung des Schienenfahrzeugs (2) an die Datenübertragungseinheit (8) und der Überfahrt des Schienenfahrzeugs (2) über die Datenübertragungseinheit (8) im Rahmen einer maximaler Auslegungsgeschwindigkeit für den Streckenabschnitt zumindest ein vorgebbarer Restzeitraum verbleibt.

11. Vorrichtung (20) nach einem der Ansprüche 1 bis 10,
**dadurch gekennzeichnet, dass**
die Sensoreinheit (22) einen Linienleiter und/oder ein Koaxialkabel umfasst.

## Claims

1. Apparatus (20) for transmitting data messages (DT) between a data transmission unit (8), in particular a balise, installed in the track region, and a rail vehicle (2), comprising:
a) the data transmission unit (8) which comprises an air interface for transmitting the data messages (DT) to the rail vehicle (2) and/or for receiving data (DT) from the rail vehicle (2),
b) an electronics unit (12) which has a sensor device (22) for detecting an approach of the rail vehicle (2) towards the data transmission unit (8) with the help of a signal (TP), in particular a tele-powering signal, emitted by the rail vehicle (2), and a data processing unit (24), wherein the electronics unit (12) controls and monitors the data transmission unit (8); and
c) an antenna (10), which is upstream of the data transmission unit (8) viewed in the direction of travel of the rail vehicle, and which is connected to the electronics unit, wherein the antenna (10) receives the signal (TP) emitted by the rail vehicle (2) and thus detects the approach of the rail vehicle (2), wherein the data processing unit (24) is coupled to the sensor device (22) and has a logic, so that when the approach of the rail vehicle (2) towards the data transmission unit (8) is recognized the data transmission unit (8) is activated for a predetermined period of time.

2. Apparatus (20) according to claim 1,
**characterised in that**
the predetermined period of time of the activation can be determined as a function of the speed of approach of the rail vehicle (2) and/or the speed at which the rail vehicle (2) passes over the data transmission unit (8).

3. Apparatus (20) according to claim 1 or 2,
**characterised in that**
the sensor device (22) is tuned such that the signal (TP) emitted by the rail vehicle (2), which signal is a transmitting lobe with a frequency in the range of 27 MHz, can be detected.

4. Apparatus (20) according to one of claims 1 to 3,
**characterised in that**
after a first antenna of the rail vehicle passes, a defined blocking time filter can be activated, so that the apparatus is held in stand-by mode during the blocking time filter time.

5. Apparatus (20) according to one of claims 1 to 4,
**characterised in that**
an energy store (36) is provided, which can be fed via a photovoltaic element (34) and/or a coupling-out of reactive currents of a traction system of the rail vehicle (2) and or a coupling-out (38) of currents and/or a wind generator.

6. Apparatus (20) according to claim 5,
**characterised in that**
as a function of the charging state of the energy store (36) contact interrogations can be carried out to an electrical engineering component (26), e.g. a relay, associated with the data transmission unit.

7. Apparatus (20) according to claim 5 or 6,
**characterised in that**
as a function of the charging state of the energy store (36) contact cleaning operations can be carried out in the case of an electrical engineering component (26), e.g. a relay, associated with the data transmission unit.

8. Apparatus (20) according to claim 7,
**characterised in that**
the contact cleaning can be carried out in the form of contact fritting.

9. Apparatus (20) according to one of claims 1 to 8,
**characterised in that**
contact interrogations can be carried out to an electrical engineering component (26), e.g. a relay, associated with the data transmission unit (8), immediately before the rail vehicle (2) passes over the data transmission unit (8).

10. Apparatus (20) according to one of claims 1 to 9,
**characterised in that**
the sensor unit (22) is configured spatially and in terms of data processing such that at least a predefinable residual period of time remains between the detection of an approach of the rail vehicle (2) towards the data transmission unit (8) and the passage of the rail vehicle (2) over the data transmission unit (8) in the context of a maximum design speed for the section of track.

11. Apparatus (20) according to one of claims 1 to 10,
**characterised in that**
the sensor unit (22) comprises a line cable and/or a coaxial cable.

## Revendications

1. Dispositif (20) pour transmettre des télégrammes de données (DT) entre une unité de transmission de données (8) installée dans la zone de voies, et plus particulièrement une balise, et un véhicule sur rails (2), comprenant :
a) l'unité de transmission de données (8) qui comprend une interface aérienne pour la transmission des télégrammes de données (DT) au véhicule sur rails (2) et/ou pour recevoir des données (DT) du véhicule sur rails (2) ;
b) une unité électronique (12) qui comporte un dispositif de détection (22) pour détecter un rapprochement du véhicule sur rails (2) par rapport à l'unité de transmission de données (8) à l'aide d'un signal (TP) émis par le véhicule sur rails (2), et plus particulièrement à l'aide d'un signal de télé-alimentation, et une unité de traitement de données (24), l'unité électronique (12) commandant et surveillant l'unité de transmission de données (8) ; et
c) une antenne (10) qui, vue dans le sens de la marche du véhicule sur rails (2), est montée en amont de l'unité de transmission de données (8) et qui est connectée à l'unité électronique (12), l'antenne (10) recevant le signal (TP) émis par le véhicule sur rails (2) et détectant ainsi le rapprochement du véhicule sur rails (2), l'unité de traitement de données (24) étant couplée au dispositif de détection (22) et comportant une logique, de sorte que l'unité de transmission de données (8) est activée pour une période prédéfinie si le rapprochement du véhicule sur rails (2) par rapport à l'unité de transmission de données (8) est discerné.

2. Dispositif (20) selon la revendication 1, **caractérisé en ce que** la période d'activation prédéfinissable peut être définie en fonction de la vitesse de rapprochement du véhicule sur rails (2) et/ou de la vitesse de passage du véhicule sur rails (2) par dessus de l'unité de transmission de données (8).

3. Dispositif (20) selon la revendication 1 ou 2, **caractérisé en ce que** le dispositif de détection (22) est accordé de manière telle que le signal (TP) émis par le véhicule sur rails (2) et présentant un lobe d'émission avec une fréquence de l'ordre de 27 MHz peut être détecté.

4. Dispositif (20) selon l'une des revendications 1 à 3, **caractérisé en ce que**, après un passage d'une première antenne du véhicule sur rails, un filtre à temps de repos défini peut être activé, de sorte que le dispositif est maintenu en veilleuse pendant la durée du filtre à temps de repos.

5. Dispositif (20) selon l'une des revendications 1 à 4, **caractérisé en ce qu'**est prévu un accumulateur d'énergie (36) qui peut être alimenté via un élément photovoltaïque (34) et/ou un découplage de courants réactifs d'un système de traction du véhicule sur rails (2) et/ou d'un découplage (38) de courants et/ou d'un générateur éolien.

6. Dispositif (20) selon la revendication 5, **caractérisé en ce que** des interrogations de contact adressées à un composant électrotechnique (26) associé à l'unité de transmission de données, tel qu'un relais, par exemple, peuvent être exécutées en fonction de l'état de charge de l'accumulateur d'énergie (36).

7. Dispositif (20) selon la revendication 5 ou 6, **caractérisé en ce que**, pour un composant électrotechnique (26) associé à l'unité de transmission de données, tel qu'un relais, par exemple des nettoyages de contact peuvent être exécutés en fonction de l'état de charge de l'accumulateur d'énergie (36).

8. Dispositif (20) selon la revendication 7, **caractérisé en ce que** le nettoyage de contacts peut être exécuté sous la forme d'un frittage de contact.

9. Dispositif (20) selon l'une des revendications 1 à 8, **caractérisé en ce que** des interrogations de contact adressées à un composant électrotechnique (26) associé à l'unité de transmission de données, tel qu'un relais, par exemple, peuvent être exécutées directement avant un passage du véhicule sur rails (2) par dessus de l'unité de transmission de données (8).

10. Dispositif (20) selon l'une des revendications 1 à 9, **caractérisé en ce que** l'unité de détection (22) est configurée de manière telle, dans l'espace et en termes de traitement des données, qu'il reste au moins une période restante prédéterminable entre la détection d'un rapprochement du véhicule sur rails (2) par rapport à l'unité de transmission de données (8) et le passage du véhicule sur rails (2) par dessus de l'unité de transmission de données (8) dans le cadre d'une vitesse de conception maximale pour le tronçon de trajet.

11. Dispositif (20) selon l'une des revendications 1 à 10, **caractérisé en ce que** l'unité de détection (22) comprend un conducteur de ligne et/ou un câble coaxial.
